# EUROPÄISCHE PATENTSCHRIFT

(11) **EP 0 946 364 B1**
(45) Veröffentlichungstag und Bekanntmachung des Hinweises auf die Patenterteilung: **04.10.2001**
(21) Anmeldenummer: 97951791.9
(22) Anmeldetag: 20.11.1997
(51) Int. Cl.: B41F 13/02, B65H 43/08

(54) **BELEGDRUCKEINRICHTUNG MIT BELEGSAMMELSTATION**
DOCUMENT-PRINTING ARRANGEMENT WITH DOCUMENT-COLLECTION STATION
DISPOSITIF D'IMPRESSION DE DOCUMENTS COMPTABLES COMPORTANT UN POSTE COLLECTEUR DE DOCUMENTS COMPTABLES

(30) Priorität: 20.12.1996 DE 19653487
(43) Veröffentlichungstag der Anmeldung: 06.10.1999
(73) Patentinhaber: Wincor Nixdorf GmbH & Co KG, 33106 Paderborn (DE)
(72) Erfinder: BRINGS, Bernhard, D-33098 Paderborn (DE); DÜSTERHUS, Richard, D-33106 Paderborn (DE); REIMER, Bernd, D-33106 Paderborn (DE); SZLEZYS, Pamela, D-33098 Paderborn (DE)
(86) Internationale Anmeldenummer: DE9702724
(87) Internationale Veröffentlichungsnummer: WO9828137

(56) Entgegenhaltungen:
- WO-A-94/21465
- WO-A-94/22117
- GB-A- 2 054 534
- US-A- 4 594 597

## Beschreibung

### Technisches Gebiet

Die Erfindung betrifft eine Belegdruckeinrichtung nach dem Oberbegriff des Anspruchs 1.

### Stand der Technik

Eine Belegdruckeinrichtung der genannten Art ist aus der internationalen Patentanmeldung WO 94/22117 A1 bekannt. In dieser kommt eine als Trommel ausgebildete Belegsammelstation zum Einsatz, wie sie in der deutschen Offenlegungsschrift DE 42 25 418 A1 beschrieben ist. Die Trommel wird erst dann in Drehbewegung versetzt, wenn von der Papiertransporteinrichtung ein Beleg unter die Klemmelemente transportiert worden ist. Dabei wird der Beleg gegen die aus dem Inneren der noch ruhenden Trommel ragenden Betätigungshebel der Klemmelemente geschoben und gestaucht, was zu einer Beulenbildung des Belegs zwischen der Druckstation und der Trommel führt. Da im Bereich der Beulenbildung auch die Schneideinrichtung angeordnet ist, führt die Belegbeule zu einer unvertretbar hohen Schnittlagentoleranz.

Aufgabe der Erfindung ist es daher, eine Belegdruckeinrichtung der genannten Art vorzuschlagen, bei der eine Beulenbildung des Belegs vermieden wird.

Die Aufgabe wird durch die kennzeichnenden Merkmale des Anspruchs 1 gelöst.

### Darstellung der Erfindung

Die Erfindung geht von der Überlegung aus, daß eine Beulenbildung des Belegs vermieden wird, wenn die Trommel zu dem Zeitpunkt, zu dem die Vorderkante der Endlospapierbahn tangential auf die Mantelfläche der Trommel auftrifft, die Umfangsgeschwindigkeit der Trommel mit der Vorschubgeschwindigkeit der Endlospapierbahn übereinstimmt, die Betätigungshebel der Klemmelemente also in geringem Abstand der vorwärts transportierten Papierkante vorauseilen.

Dazu ist im Papierweg eine auf die Vorderkante der Endlospapierbahn ansprechende Lichtschranke angeordnet, und die Trommel nimmt in ihrer Ruhestellung eine zweite Winkelposition ein, die gegenüber einer ersten Winkelposition -in Drehrichtung der Trommel gesehen- um ein vorgebbares Winkelmaß zurückversetzt ist. Ausgehend von der zweiten Winkelposition wird die Trommel auf die Meldung der Vorderkante der Endlospapierbahn durch die Lichtschranke derart beschleunigt, daß sie zum Zeitpunkt des Einlaufens der Vorderkante der Endlospapierbahn in die Übergabeposition die erste Winkelposition erreicht hat und die Umfangsgeschwindigkeit der Trommel mit der Transportgeschwindigkeit der Endlospapierbahn übereinstimmt. Dadurch wird erreicht, daß die Vorderkante der Endlospapierbahn nicht mehr mit den Betätigungshebeln der Klemmelemente kollidiert. Eine Stauchung der Papierkante und eine Beulenbildung im Beleg verbleibt also. Es können deshalb auch besonders spröde Papiere oder solche mit einer geringen Eigensteifigkeit verarbeitet werden.

Ein weiterer Vorteil der erfindungsgemäßen Belegdruckeinrichtung ist darin zu sehen, daß auch Druckverfahren mit einer großen Papiervorschubgeschwindigkeit und solche mit kontinuierlichem Papiervorschub eingesetzt werden können. Dieser Vorteil wird in Fortbildung der Erfindung dadurch genutzt, daß die Druckstation eine Thermodruckleiste umfaßt.

Eine Verstellung der Klemmelemente zwischen ihrer Freigabestellung und ihrer Klemmstellung während der Rotation der Trommel ist in besonders einfacher Weise dadurch realisierbar, daß die Verstellung durch einen eigens dafür vorgesehenen Elektromotor erfolgt.

In einer vorteilhaften Weiterbildung der Erfindung sind die Elektromotoren als Schrittmotoren ausgebildet. Die Papiervorschub-Geschwindigkeit ist durch die Schrittimpulsfolge des die Druckwalze antreibenden Elektromotors bekannt. Deshalb ist es in einfacher Weise möglich, den Elektromotor der Trommel mit Schrittimpulsen zu beaufschlagen, die eine an die Umfangsgeschwindigkeit der -die Endlospapierbahn durch die Druckstation fördernden-Druckwalze angepaßte Beschleunigungsrampe definieren, wobei der Elektromotor der Trommel mit der Erfassung der Vorderkante der Endlospapierbahn durch die Lichtschranke gestartet wird. Ausgehend von der Vorderkante der Endlospapierbahn kann zugleich die aktuelle Länge eines Belegs aus der Zahl der Schrittimpulse des die Druckwalze antreibenden Elektromotors ermittelt und bei Erreichen einer vorgegebenen Soll-Beleglänge die Elektromotoren der Papiertransporteinrichtung, der Druckwalze und der Trommel angehalten und die Schneideinrichtung betätigt werden.

### Kurzbeschreibung der Zeichnung

Die einzige Figur zeigt eine schematische Schnittdarstellung einer Belegdruckeinrichtung mit Belegsammelstation.

### Detaillierte Beschreibung der Erfindung

Eine in der Figur schematisch dargestellte Belegdruckeinrichtung 8 enthält einen Papierweg 10, an dem eine Papiertransporteinrichtung 12, eine Druckstation 14, eine Schneideinrichtung 16 zum Abtrennen einzelner Belege 18 von einer Endlospapierbahn 20 und eine Belegsammelstation 22 für abgetrennte Belege 18 angeordnet sind. Die Endlospapierbahn 20 kann auf einer Rolle aufgerollt oder Z-gefaltet sein. Sie kann blanko oder mit vorgedruckten Formularen versehen sein, die in der Druckstation 14 nur noch ausgefüllt werden.

Der Papierweg 10 erstreckt sich von einem Eingangsbereich 24 zur Eingabe der Endlospapierbahn 20 bis zu einem Ausgabeschlitz 26 zur Ausgabe fertig bedruckter Belege 18. An den Eingangsbereich 24 schließt sich die Papiertransporteinrichtung 12 an. Diese bestehen im wesentlichen aus einem von einem ersten Schrittmotor 28 angetriebenen Antriebsrollenpaar 30, das vor der Druckstation 14 angeordnet ist. Letztere umfaßt eine über dem Papierweg angeordnete Thermodruckleiste 32 und eine dieser gegenüber unterhalb des Papierweges 10 angeordnete, von einem zweiten Schrittmotor 33 angetriebene Druckwalze 34. Hinter der Druckstation 14 ist eine Lichtschranke 48 in den Papierweg 10 eingefügt, die auf die Vorderkante der Endlospapierbahn 20 anspricht.

Im Papierweg 10, der Lichtschranke 48 nachgeordnet, befindet sich die Schneideinrichtung 16 mit einem als Schneidrolle 35 ausgebildeten Messer, das mit einer Schneidschiene 36 zusammenwirkt. Die Schneidrolle 35 ist von einem dritten Schrittmotor 37 senkrecht zur Transportrichtung der Endlospapierbahn 20 über deren gesamte Breite verschiebbar. Die Schneideinrichtung 16 dient dazu, die Belege 18 von der Endlospapierbahn 20 abzuschneiden und so zu vereinzeln.

An die Schneideinrichtung 16 schließt sich die Belegsammelstation 22 an, deren prinzipieller Aufbau und Funktion in der DE 42 25 418 A1 beschrieben ist und deshalb hier nur insoweit erläutert wird, als dies für das Verständnis der vorliegenden Erfindung notwendig ist. Die Belegsammelstation 22 enthält eine von einem vierten Schrittmotor 38 in beiden Drehrichtungen antreibbare Trommel 40, die die einzelnen Belege 18 in einer Zange 42 transportiert. Diese ist aus Klemmelementen 44 gebildet, die auf der Außenseite der Trommel 40 angeordnet sind, und die zwischen einer an deren Mantelfläche anliegenden Klemmstellung (mit durchgezogenen Linien dargestellten) und einer (strichpunktiert dargestellten) abgehobenen Freigabestellung unabhängig vom Drehantrieb der Trommel 40 verstellbar sind. Während aber bei der Anordnung nach der DE 42 25 418 A1 die Verstellung der Klemmelemente und der Antrieb der Trommel durch einen einzigen Antrieb erfolgt, mit dem diese Elemente wahlweise kuppelbar sind, werden die Klemmelemente 44 hier von einem separaten Antrieb, einem fünften Schrittmotor 46 betätigt. Dieser vermag einen die Klemmelemente verschwenkenden, konzentrisch zur Trommel 40 angeordneten Stellring 41 relativ zu der Trommel 40 in beiden Drehrichtungen zu drehen. Die Zange 42 wird bei Drehung des Stellrings 41 im Uhrzeigersinn geöffnet und bei Drehung im Gegenuhrzeigersinn geschlossen. Damit ist eine Verstellung der Klemmelemente 44 während der Drehung der Trommel 40 möglich.

Die fünf Schrittmotoren 28, 33, 37, 38 und 46, die Thermodruckleiste 32 und die Lichtschranke 48 sind mit einer Steuereinrichtung 50 verbunden, der über eine Datenleitung 52 die Druckaufträge von außerhalb der Belegdruckeinrichtung 8 zugeführt werden. Diese steuert die Belegdruckeinrichtung 8 in der nachfolgend für einen Belegbearbeitungsvorgang beschriebenen Weise, wobei davon ausgegangen wird, daß die Trommel 40 in einer Drehwinkelposition -x° steht. In dieser Position befinden sich die von der Mantelfläche der Trommel 40 abgehobenen Klemmelemente in einer punktiert dargestellten Position 44" unterhalb der Berührungslinie der Endlospapierbahn 20 mit der Trommel 40.

Der Belegbearbeitungsvorgang beginnt damit, daß die Endlospapierbahn 20 so weit entlang dem Papierweg 10 transportiert wird, bis die Lichtschranke 48 die Vorderkante der Endlospapierbahn 20 meldet. Damit hat die Thermodruckleiste 32 einen definierten Abstand zu der Vorderkante. Die Schrittimpulse des zweiten Schrittmotors 33 werden von da an mitgezählt, so daß das Bedrucken eines Belegs zeilenrichtig erfolgen kann. Da der Druckvorgang mit der Thermodruckleiste mit einem kontinuierlichen Papiervorschub einhergeht, ist die Zeit, die bis zum Auftreffen der Vorderkante der Endlospapierbahn 20 auf die Trommel 40 vergeht, und damit auch die Zahl der Schrittimpulse bekannt, die dem zweiten Schrittmotor 33 noch zugeführt werden müssen. Mit Erreichen eines durch die Geometrie der Belegdruckeinrichtung 8 und die Umfangsgeschwindigkeit der Druckwalze 34 vorgegebenen Schrittes wird der vierte Schrittmotor 38 mit einer Schrittimpulsfolge beaufschlagt, die einer definierten Beschleunigungsrampe der Trommel 40 bis auf eine mit der Vorschubgeschwindigkeit der Endlospapierbahn 20 übereinstimmende Umfangsgeschwindigkeit entspricht. Die Schrittimpulsfolge ist so gewählt, daß die Trommel 40 ihre Drehwinkelposition 0° zum Eintreffenszeitpunkt der Vorderkante der Endlospapierbahn 20 gerade erreicht hat und sich mit einer der Vorschubgeschwindigkeit der Endlospapierbahn 20 entsprechenden Umfangsgeschwindigkeit dreht. In dieser Position sind die Klemmelemente von der Mantelfläche der Trommel abgehoben und befinden sich in der strichpunktiert dargestellten Position 44'. Sobald die Trommel 40 die Drehwinkelposition 0° überfahren hat, wird der fünfte Schrittmotor 46 so bestromt, daß der Stellring 41 relativ zur Trommel 40 im Gegenuhrzeigersinn gedreht wird, wodurch sich während der Drehung der Trommel die Zange 42 schließt.

Die Belegtransporteinrichtung 12, die Druckwalze 34 und die Trommel 40 werden so lange in Vorwärtstransportrichtung der Endlospapierbahn 20 weiterbetrieben, bis die Sollänge des Belegs 18 erreicht ist. Darauf werden der erste, zweite und vierte Schrittmotor 28, 33, 38 mit Schrittimpulsen einer definierten Abbremsrampe beaufschlagt, die so bemessen ist, daß die Endlospapierbahn 20 zwischen der Druckwalze 34 und der Trommel 40 stets straff gespannt ist. Bei Stillstand der drei Schrittmotoren 28, 33, 38 befindet sich der untere Rand des Belegs 18 auf der Schneidelinie der Schneideinrichtung 16, die nunmehr durch Versorgung des dritten Schrittmotors 37 mit einer entsprechenden Impulsfolge betätigt wird. Danach wird der erste Schrittmotor 28 und der zweite Schrittmotor 33 gegen die Einzugrichtung der Papiertransporteinrichtung 12 betrieben, wodurch die Endlospapierbahn 20 zurückbefördert wird, bis deren Vorderkante die Lichtschranke 48 wieder freigibt. Der vierte Schrittmotor 38 dreht die Trommel 40 im Gegenuhrzeigersinn, bis die Drehwinkelposition -x° wieder erreicht ist.

Für jeden aufzunehmenden Beleg 18 vollführt die Trommel 40 eine Umdrehung im Gegenuhrzeigersinn. Ist eine von einem laufenden Druckauftrag bestimmte Anzahl von Belegen 18 in der Zange 42 abgelegt, erfolgt eine Drehrichtungsumkehr der Trommel 40 und das Belegbündel wird im Ausgabeschlitz 26 zur Entnahme bereitgestellt. Hierzu wird die Zange 42 geöffnet.

## Patentansprüche

1. Belegdruckeinrichtung (8), in deren Papierweg (10) eine durch einen ersten Elektromotor (28) angetriebene Papiertransporteinrichtung (12), eine Druckstation (14), eine Schneideinrichtung (16) zum Abtrennen einzelner Belege (18) von einer Endlospapierbahn (20) und eine Belegsammelstation (22) für abgetrennte Belege angeordnet sind,
deren Belegsammelstation (22) als durch einen vierten Elektromotor (38) drehbare Trommel (40) ausgebildet ist, auf deren Außenseite zwischen einer an der Mantelfläche anliegenden Klemmstellung und einer abgehobenen Freigabestellung unabhängig vom Drehantrieb (28) der Trommel (40) verstellbare Klemmelemente (44) angeordnet sind, wobei ein Beleg (18) an einer Übergabeposition bei einer bestimmten ersten Winkelposition (0°) der Trommel (40) relativ zum Papierweg (10) unter die abgehobenen Klemmelemente (44) zu laufen vermag,
wobei im Papierweg (10) eine auf die Vorderkante der Endlospapierbahn (20) ansprechende Lichtschranke (48) angeordnet ist, **dadurch gekennzeichnet, daß** die Trommel (40) in ihrer Ruhestellung eine zweite Winkelposition (-x°) einnimmt, die gegenüber der ersten Winkelposition (0°) -in Drehrichtung der Trommel (40) gesehen- um ein vorgebbares Winkelmaß zurückversetzt ist, und ausgehend von der zweiten Winkelposition (-x°) auf die Meldung der Vorderkante der Endlospapierbahn (20) derart beschleunigt wird, **daß** die Trommel (40) zum Zeitpunkt des Einlaufens der Vorderkante der Endlospapierbahn (20) in die Übergabeposition die erste Winkelposition (0°) erreicht hat und die Umfangsgeschwindigkeit der Trommel (40) mit der Transportgeschwindigkeit der Papiertransporteinrichtung (12) übereinstimmt.

2. Belegdruckeinrichtung nach Anspruch 1, **dadurch gekennzeichnet, daß** die Druckstation (14) eine Thermodruckleiste (32) umfaßt, der eine durch einen zweiten Elektromotor (33) drehbare Druckwalze (34) gegenübersteht.

3. Belegdruckeinrichtung nach Anspruch 1 oder 2, **dadurch gekennzeichnet, daß** die Klemmelemente (44) während der Rotation der Trommel (40) durch einen fünften Elektromotor (46) zwischen ihrer Freigabestellung und ihrer Klemmstellung verstellbar sind.

4. Belegdruckeinrichtung nach einem der Ansprüche 1 bis 3, **dadurch gekennzeichnet, daß** die Schneideinrichtung (16) eine durch einen dritten Elektromotor (37) quer zum Papierweg (10) bewegbare Schneidrolle (36) umfaßt.

5. Belegdruckeinrichtung nach einem der Ansprüche 1 bis 4, **dadurch gekennzeichnet, daß** zumindest ein die Papiertransporteinrichtung (12) antreibender erster Elektromotor (28), der zweite (33) und der vierte Elektromotor (38) als Schrittmotor ausgebildet sind,
**daß** mit der Erfassung der Vorderkante der Endlospapierbahn (20) durch die Lichtschranke (48) der vierte Elektromotor (38) mit eine vorgegebene Beschleunigungsrampe definierenden Schrittimpulsen beaufschlagt und zugleich die Länge eines Belegs (18) ausgehend von der Vorderkante der Endlospapierbahn (20) aus der Zahl der Schrittimpulse des zweiten Elektromotors (33) ermittelt wird,
und **daß** bei Erreichen einer vorgegebenen Soll-Beleglänge der erste (28), der zweite (33) und der vierte Elektromotor (38) angehalten und die Schneideinrichtung (16) betätigt wird.

## Claims

1. Document-printing arrangement (8), in whose paper path (10) there are arranged a paper transport arrangement (12) driven by a first electric motor (28), a printing station (14), a cutting arrangement (16) for cutting individual documents (18) from a continuous paper web (20) and a document collection station (22) for documents that have been cut off, whose document collection station (22) is designed as a drum (40), which can be rotated by a fourth electric motor (38) and on whose outer side there are arranged clamping elements (44), which can be displaced between a clamping position, resting on the outer surface, and a raised, releasing position, independently of the rotary drive (28) of the drum (40), a document (18) being able to run under the raised clamping elements (44) at a transfer position at a specific first angular position (0°) of the drum (40) relative to the paper path (10), a light barrier (48) that responds to the leading edge of the continuous paper web (20) being arranged in the paper path (10), **characterized in that** in its rest position the drum (40) assumes a second angular position (-x°) which - as viewed in the direction of rotation of the drum (40) - is set back by a prescribable angular dimension with respect to the first angular position (0°) and, starting from the second angular position (-x°), when the leading edge of the continuous paper web (20) is reported, the said drum (40) is accelerated in such a way that, at the moment at which the leading edge of the continuous paper web (20) runs into the transfer position, the drum (40) has reached the first angular position (0°) and the circumferential speed of the drum (40) corresponds to the transport speed of the paper transport arrangement (12).

2. Document-printing arrangement according to Claim 1, **characterized in that** the printing station (14) comprises a thermal printing bar (32), which is opposite an impression roll (34) which can be rotated by a second electric motor (33).

3. Document-printing arrangement according to Claim 1 or 2, **characterized in that** during the rotation of the drum (40) the clamping elements (44) can be displaced by a fifth electric motor (46) between their releasing position and their clamping position.

4. Document-printing arrangement according to one of Claims 1 to 3, **characterized in that** the cutting arrangement (16) comprises a cutting roller (36) which can be moved transversely with respect to the paper path (10) by a third electric motor (37).

5. Document-printing arrangement according to one of Claims 1 to 4, **characterized in that** at least a first electric motor (28) driving the paper transport arrangement (12), the second (33) and the fourth electric motor (38) are designed as a stepping motor, **in that** when the leading edge of the continuous paper web (20) is detected by the light barrier (48), the fourth electric motor (38) has applied to it stepping pulses defining a predefined acceleration ramp and, at the same time, the length of a document (18), starting from the leading edge of the continuous paper web (20), is determined from the number of stepping pulses of the second electric motor (33), and **in that** when a predefined desired document length is reached, the first (28), the second (33) and the fourth electric motor (38) are stopped and the cutting arrangement (16) is operated.

## Revendications

1. Dispositif (8) d'impression de documents, dans le chemin (10) de papier duquel sont disposés un dispositif (12) de transport du papier entraîné par un premier moteur (28) électrique, un poste (14) d'impression, un dispositif (16) de coupe pour détacher des documents (18) comptables individuels d'une bande (20) de papier sans fin, et un poste (22) collecteur de documents détachés,
dispositif dont le poste (22) collecteur de documents est réalisé sous forme de tambour (40) pouvant être entraîné en rotation par un quatrième moteur (38) électrique, tambour sur la face extérieure duquel sont disposés des éléments (44) de serrage qui peuvent être déplacés, indépendamment de l'entraînement (38) en rotation du tambour (40), entre une position de serrage appliquée contre la surface extérieure du tambour et une position dégagée de libération, un document (18) comptable pouvant, à une position de remise, dans une première position (0°) angulaire donnée du tambour (40) par rapport au chemin (10) de papier, passer sous les éléments (44) de serrage dégagés, et un photo-détecteur (48) réagissant au bord avant de la bande (20) de papier sans fin étant disposé dans le chemin (10) de papier,
**caractérisé en ce que** le tambour (40) prend, dans sa position de repos, une deuxième position (-x°) angulaire qui, considérée dans la direction de rotation du tambour (40), est reculée d'une mesure angulaire pouvant être prescrite par rapport à la première position (0°) angulaire, et le tambour (40) est, en partant de la deuxième position (-x°) angulaire, lors de la signalisation du bord avant de la bande (20) de papier sans fin, accéléré de telle sorte que le tambour (40) a atteint la première position (0°) angulaire à l'instant de l'arrivée du bord avant de la bande (20) de papier sans fin dans la position de remise, et que la vitesse circonférentielle du tambour (40) coïncide avec la vitesse de transport du dispositif (12) de transport du papier.

2. Dispositif d'impression de documents suivant la revendication 1, **caractérisé en ce que** le poste (14) d'impression comprend une barre (32) d'impression thermique, à laquelle fait face un cylindre (34) d'impression pouvant être mis en rotation par un deuxième moteur (33) électrique.

3. Dispositif d'impression de documents suivant la revendication 1 ou 2, **caractérisé en ce que** les éléments (44) de serrage peuvent, par un cinquième moteur (46) électrique, être déplacés entre leur position de libération et leur position de serrage pendant la rotation-du tambour (40).

4. Dispositif d'impression de documents suivant l'une des revendications 1 à 3, **caractérisé en ce que** le dispositif (16) de coupe comprend une lame (35) circulaire qui peut être déplacée transversalement au chemin (10) de papier par un troisième moteur (37) électrique.

5. Dispositif d'impression de documents suivant l'une des revendications 1 à 4, **caractérisé en ce qu'**au moins un premier moteur (28) électrique entraînant le dispositif (12) de transport du papier, le deuxième moteur (33) électrique et le quatrième moteur (38) électrique sont réalisés sous forme de moteurs pas à pas,
**en ce que**, lors de la détection du bord avant de la bande (20) de papier sans fin par le photo-détecteur (48), le quatrième moteur (38) électrique est sollicité par des impulsions pas à pas définissant une rampe prescrite d'accélération et, en même temps, la longueur d'un document (18) comptable à partir du bord avant de la bande (20) de papier sans fin est déterminée d'après le nombre d'impulsions pas à pas du deuxième moteur (33) électrique,
et **en ce que**, à l'atteinte d'une longueur de consigne prescrite de document, le premier moteur (28) électrique, le deuxième moteur (33) électrique et le quatrième moteur (38) électrique sont arrêtés, et le dispositif (16) de coupe est actionné.
